# EUROPÄISCHE PATENTSCHRIFT

(11) **EP 0 622 489 B1**
(45) Veröffentlichungstag und Bekanntmachung des Hinweises auf die Patenterteilung: **10.12.1997**
(21) Anmeldenummer: 94105575.8
(22) Anmeldetag: 11.04.1994
(51) Int. Cl.: D07B 7/02

(54) **Vorformkopf für Seile und Kabelarmierungen**
Preforming head for ropes and cable armouring
Tête de préformage pour câbles et armature de câbles

(30) Priorität: 29.04.1993 DE 4314172
(43) Veröffentlichungstag der Anmeldung: 02.11.1994
(73) Patentinhaber: WITELS APPARATE-MASCHINEN ALBERT GmbH & Co. KG, D-12277 Berlin (DE)
(72) Erfinder: Albert, Eckehard, D-14167 Berlin (DE)
(74) Vertreter: Patentanwälte Zellentin & Partner

(56) Entgegenhaltungen:
- DE-A- 1 510 164
- US-A- 1 945 799

## Beschreibung

Die Erfindung betrifft einen Vorformkopf für Seile und Kabelarmierungen mit drei auf einer Achse in einer Richtung mit zunehmenden Durchmessern angeordneten Vorformscheiben, wovon die kleinste Vorformscheibe fest und die anderen Vorformscheiben verschiebbar auf der Achse angeordnet sind.

Ein derartiger Vorformkopf ist aus der US-PS 2 476 180 oder DE-A-1 510 164 bekannt. Um Seile oder Kabelarmierungen mit unterschiedlichen Schlaglängen herstellen zu können, muß der Abstand zwischen den Vorformscheiben einstellbar sein, wobei die Abstände zwischen den benachbarten Vorformscheiben immer gleich groß sein müssen. Bei den bekannten Vorformköpfen erfolgt die Verstellung von Hand, wobei diese wegen des notwendigen Spiels nicht immer zentrisch zueinander erfolgt, so daß auch aus diesem Grunde erheblicher Meß- und Einstellaufwand betrieben werden muß.

Aufgabe der Erfindung ist es, einen Vorformkopf der eingangs genannten Art dahingehend zu verbessern, daß die Verstellung der Vorformscheiben auf einfache, leichte und schnelle Weise und dennoch präzise vorzunehmen erlaubt.

Diese Aufgabe wird durch einen Vorformkopf mit den Merkmalen des Anspruchs 1 gelöst.

Vorteilhafte Ausgestaltungen der Erfindung sind den Unteransprüchen zu entnehmen.

Nachstehend wird die Erfindung anhand eines Ausführungsbeispiels unter Bezug auf schematische Zeichnungen näher erläutert. Es zeigt:
- Fig. 1: einen Vorformkopf in teilweisem Schnitt;
- Fig. 2: die Verstellvorrichtung zur Verstellung der beweglichen Vorformscheiben;
- Fig. 3: einen Schnitt entlang Linie III-III in Fig. 2;
- Fig. 4: einen Schnitt entlang Linie IV-IV in Fig. 2.

Der in Fig. 1 dargestellte Vorformkopf weist ein Rohr 1 und drei Vorformscheiben mit unterschiedlichen Durchmessern auf, eine kleine vordere Vorformscheibe 2, eine mittlere Vorformscheibe 3 und eine große hintere Vorformscheibe 4. Die kleine Vorformscheibe 2 ist am vorderen Ende des Rohrs 1 starr befestigt. Die mittlere Vorformscheibe 3 weist einen inneren Ringflansch 5 auf, auf dem zur Feineinstellung - auf bekannte Weise - die mittlere Vorformscheibe 3 verstellbar angeordnet ist. Der Ringflansch 5 ist starr mit einem Ende mit einer Zahnstange 6 fest verbunden, die in einer Paßnut 7 in der Wand des Rohres 1 gleitbar angeordnet ist.

Parallel zur Paßnut 7, um einen Winkel von 90° versetzt, ist im Rohr 1 eingetieft eine Zahnstange 8 unbeweglich angeordnet. Die Zahnstange 8 kann aus der Rohrwandung herausgearbeitet sein oder als fertige Zahnstange in einer Nut oder direkt am Rohr 1 befestigt sein. Die größte Vorformscheibe 4 ist beweglich auf dem Rohr 1 angeordnet und ist an ihrer von der mittleren Vorformscheibe 3 wegweisenden hinteren Seite mit einem Gehäuse 9 fest verbunden. Innerhalb des Gehäuses 9 ist auf einer Achse 10 ein Zahnrad 11 drehbar gelagert, das mit der festen Zahnstange 8 in Eingriff steht. Das Zahnrad 11 kämmt mit einer ebenfalls im Gehäuse 9 gelagerten Schnecke 12, deren Achse 13 eine aus dem Gehäuse 9 herausragenden Fortsatz 14 aufweist. Der Fortsatz 14 kann einen mehrkantigen Querschnitt aufweisen und mit einem Werkzeug, z. B. einem Schraubenschlüssel mit entsprechendem Querschnitt gedreht werden. Durch eine Drehung des Fortsatzes 14 und damit der Achse 13 mit der Schnecke 12 wird das mit der festen Zahnstange 8 in Eingriff stehende Zahnrad 11 bewegt und verschiebt dadurch die Vorformscheiben 2 und 3 mit dem Rohr 1 durch die große Vorformscheibe 4 entsprechend der gewählten Drehrichtung nach vorne oder nach hinten.

Im Gehäuse 9 ist auch ein Zahnrad 15 auf einer Achse 16 gelagert, deren Zentralachse mit der Zentralachse des Zahnrades 11 und der Achse 10 einen Winkel von 90° einschließt. Beide Zentralachsen liegen in einer sich senkrecht zur Rohrlängserstreckung liegenden Ebene. Das Zahnrad 15 kämmt mit der beweglichen Zahnstange 6. Durch eine Drehbewegung des Zahnrades 15 wird die beweglich in der Paßnut 7 angeordnete Zahnstange 6 entsprechend der jeweiligen Drehrichtung nach vorn oder nach hinten bewegt und nimmt so die mit der Zahnstange 6 fest verbundene mittlere Vorformscheibe 3 mit.

Die Achse 16 des Zahnrades 15 als auch die Achse 10 des Zahnrades 11 tragen Kegelräder 17 bzw. 18, die miteinander kämmen. Das Kegelrad 18, das auf der Achse 16 angeordnet ist, deren Zahnrad 15 mit der beweglichen Zahnstange 6 in Eingriff steht, weist eine doppelt so große Anzahl an Zähnen auf, wie das Kegelrad 17, das auf der Achse 10 des Zahnrades 11 angeordnet ist, das mit der starren Zahnstange 8 kämmt.

Durch die kinematische Verbindung über die Kegelräder 17, 18 wird bei einer Drehbewegung mittels eines Antriebs, der am Fortsatz 14 angreift, gleichzeitig die mittlere Vorformscheibe 3 und die kleine Vorformscheibe 2 in einer Richtung verschoben, und zwar durch das Übersetzungsverhältnis der Kegelräder von 1:2, die kleine Vorformscheibe 2 mit doppelter Geschwindigkeit wie die mittlere Vorformscheibe 3, so daß, wenn in einer Ausgangsstellung der Abstand A zwischen der kleinsten Scheibe 2 und der mittleren Scheibe 3 gleich groß ist wie der Abstand B zwischen der mittleren Vorformscheibe 3 und der größeren Vorformscheibe 4, jede Verstellung synchron unter präziser Einhaltung der Abstände A = B auf einfache Weise nur durch Drehen des Fortsatzes 14 möglich ist. Am Fortsatz 14 kann auch ein Motor (nicht dargestellt) angreifen, so daß auch eine Fernbedienung möglich ist.

## Patentansprüche

1. Vorformkopf für Seile und Kabelarmierungen mit drei auf einer Achse in einer Richtung mit zunehmenden Durchmessern angeordneten Vorformscheiben (2, 3, 4), wovon die kleinste Vorformscheibe (2) fest und die anderen Vorformscheiben (3, 4)verschiebbar auf der Achse angeordnet sind,
dadurch gekennzeichnet, daß
die beiden verschiebbaren Vorformscheiben (3, 4) derart kinematisch miteinander gekoppelt sind, daß bei jeder Verstellung der Abstand (A) zwischen der kleinsten Vorformscheibe (2) und der mittleren Vorformscheibe (3) immer gleich dem Abstand (B) zwischen der mittleren Vorformscheibe (3) und der größten Vorformscheibe (4) bleibt.

2. Vorformkopf nach Anspruch 1,
dadurch gekennzeichnet, daß
die Verstellung der mittleren Vorformscheibe (3) zur gekoppelten Verstellung der kleineren Vorformscheibe (2) im Verhältnis 1:2 erfolgt.

3. Vorformkopf nach Anspruch 2,
dadurch gekennzeichnet, daß
die Achse als Rohr (1) gestaltet ist, an dessen einem Ende die kleinste Vorformscheibe (2) koaxial befestigt ist, daß in der Wandung des Rohrs (1) eine Zahnstange (8) fest und eine bewegliche Zahnstange (6) parallel zueinander angeordnet sind, wobei am zur kleinen Vorformscheibe (2) weisenden Ende der beweglichen Zahnstange (6) die mittlere Vorformscheibe (3) befestigt ist und daß in jede Zahnstange (6, 8) jeweils ein Zahnrad (11 bzw. 15) eingreift, die an der größten Vorformscheibe (4) gelagert sind und die miteinander durch ein Übersetzungsgetriebe (17, 18) verbunden sind und daß ein Antrieb für eines der Zahnräder (11, 15) vorhanden ist.

4. Vorformkopf nach Anspruch 3,
dadurch gekennzeichnet, daß
die feste Zahnstange (8) vertieft in der Rohrwand ausgeführt ist und die bewegliche Zahnstange (6) in einer Nut (7) im Rohr (1) geführt ist.

5. Vorformkopf nach Anspruch 4,
dadurch gekennzeichnet, daß
die beiden Zahnstangen (6 und 8) und die Drehachsen (10 und 16) der kämmenden Zahnräder (11 und 15) um 90° versetzt zueinander angeordnet sind und die Drehachsen (10 und 16) der Zahnräder (11 und 15) jeweils ein Kegelrad (17 bzw. 18) tragen, die miteinander in Eingriff stehen, wobei das mit der beweglichen Zahnstange (6) kämmende Zahnrad (15) doppelt soviele Zähne wie das mit der festen Zahnstange (8) kämmenden Zahnrad (11) aufweist.

6. Vorformkörper nach Anspruch 5,
dadurch gekennzeichnet, daß
die mittlere Vorformscheibe (3) auf einem zentralen mit der beweglichen Zahnstange (6) starr verbundenen Ringflansch (5) verstellbar angeordnet ist.

## Claims

1. Preforming head for ropes and cable armouring with three preforming discs (2, 3, 4) arranged on a spindle in one direction with increasing diameters, whereof the smallest preforming disc (2) is arranged in a stationary manner and the other preforming discs (3, 4) are arranged to be displaceable on the spindle, characterised in that the two displaceable preforming discs (3, 4) are kinematically connected to each other so that at the time of each displacement, the distance (A) between the smallest preforming disc (2) and the central preforming disc (3) always remains equal to the distance (B) between the central preforming disc (3) and the largest preforming disc (4).

2. Preforming head according to Claim 1, characterised in that the displacement of the central preforming disc (3) with respect to the connected displacement of the smaller preforming disc (2) takes place in a ratio of 1:2.

3. Preforming head according to Claim 2, characterised in that the spindle is constructed as a tube (1), to one end of which the smallest preforming disc (2) is fixed coaxially, that arranged parallel to each other in the wall of the tube (1) is a rack (8) in a stationary manner and a movable rack (6), the central preforming disc (3) being attached to the end of the movable rack (6) pointing towards the small preforming disc (2) and that engaging respectively in each rack (6, 8) is a gear (11 or 15), which are mounted on the largest preforming disc (4) and which are connected to each other by transmission gearing (17, 18) and that a drive is provided for one of the gears (11, 15).

4. Preforming head according to Claim 3, characterised in that the fixed rack (8) is constructed to be sunk in the tube wall and the movable rack (6) is guided in a groove (7) in the tube (1).

5. Preforming head according to Claim 4, characterised in that the two racks (6 and 8) and the rotary shafts (10 and 16) of the meshing gears (11 and 15) are arranged offset by 90° with respect to each other and the rotary shafts (10 and 16) of the gears (11 and 15) each support a bevel gear (17 or 18), which are in engagement with each other, the gear (15) meshing with the movable rack (6) comprising twice as many teeth as the gear (11) meshing with the fixed rack (8).

6. Preforming body according to Claim 5, characterised in that the central preforming disc (3) is arranged to be displaceable on a central ring flange (5) rigidly connected to the movable rack (6).

## Revendications

1. Tête de préformage pour câbles et armatures de câbles comportant trois plaques de préformage (2, 3, 4) agencées sur un axe dans un sens à diamètres croissants, la plaque de préformage la plus petite (2) étant agencée de manière fixe sur l'axe et les autres plaques de préformage (3, 4) étant agencées de manière mobile sur l'axe,
caractérisée en ce que
les deux plaques de préformage mobiles (3, 4) sont couplées cinétiquement entre elles, de sorte que lors de chaque déplacement, la distance (A) entre la plaque de préformage la plus petite (2) et la plaque de préformage moyenne (3) reste toujours égale à la distance (B) entre la plaque de préformage moyenne (3) et la plaque de préformage la plus grande (4).

2. Tête de préformage selon la revendication 1, caractérisée en ce que le déplacement de la plaque de préformage moyenne (3) par rapport au déplacement couplé de la plaque de préformage plus petite (2) se fait dans un rapport de 1:2.

3. Tête de préformage selon la revendication 2, caractérisée en ce que l'axe a la forme d'un tube (1), la plaque de préformage la plus petite (2) étant fixée coaxialement au niveau de l'une de ses extrémités, en ce que la paroi du tube (1) comporte une crémaillère (8) fixe et une crémaillère mobile (6), agencées parallèlement l'une à l'autre, la plaque de préformage moyenne (3) étant ainsi agencée sur l'extrémité de la crémaillère mobile (6) orientée vers la plaque de préformage plus petite (2), et en ce qu'une roue dentée (11 ou 15) s'engrène dans chaque crémaillère (6, 8), ces roues dentées étant logées sur la plaque de préformage la plus grande (4) et reliées par l'intermédiaire d'un engrenage multiplicateur (17, 18), un entraînement étant prévu pour l'une des roues dentées (11, 15).

4. Tête de préformage selon la revendication 3, caractérisée en ce que la crémaillère fixe (8) est agencée dans un évidement dans la paroi du tube, la crémaillère mobile (6) étant agencée dans une rainure (7) dans le tube (1).

5. Tête de préformage selon la revendication 4, caractérisée en ce que les deux crémaillères (6 et 8) et les axes de rotation (10 et 16) des roues dentées à cames (11 et 15) sont décalés de 90° les uns par rapport aux autres, les axes de rotation (10 et 16) des roues dentées (11 et 15) supportant chacun une roue conique (17 ou 18), engrenées l'une dans l'autre, la roue dentée à cames (15) de la crémaillère mobile (6) ayant un nombre de dents double de celui de la roue dentée à cames (11) de la crémaillère fixe (8).

6. Tête de préformage selon la revendication 5, caractérisée en ce que la plaque de préformage moyenne (3) est agencée de façon mobile sur une bride annulaire (5) reliée de façon rigide à la crémaillère mobile (6).
